# EUROPÄISCHE PATENTSCHRIFT

(11) **EP 1 160 370 B1**
(45) Veröffentlichungstag und Bekanntmachung des Hinweises auf die Patenterteilung: **06.06.2007**
(21) Anmeldenummer: 01109827.4
(22) Anmeldetag: 21.04.2001
(51) Int. Cl.: D06F 67/04

(54) **Verfahren und Vorrichtung zum Zuführen von Wäschestücken zu einer Mangel oder dergleichen**
Method and device for feeding pieces of laundry to an ironing machine or similar
Procédé et dispositif pour amener des pièces de linge à une machine à repasser ou similaire

(30) Priorität: 26.05.2000 DE 10025942
(43) Veröffentlichungstag der Anmeldung: 05.12.2001
(73) Patentinhaber: Herbert Kannegiesser GmbH, 32602 Vlotho (DE)
(72) Erfinder: Sielermann, Jürgen, 73540 Heubach (DE)
(74) Vertreter: Möller, Friedrich

(56) Entgegenhaltungen:
- EP-A- 0 523 872
- EP-A- 0 548 797
- DE-A- 4 143 070
- FR-A- 2 792 008
- US-A- 5 815 963

## Beschreibung

Die Erfindung betrifft ein Verfahren zum Zuführen von Wäschestücken zu einer Mangel oder dergleichen gemäß dem Oberbegriff des Anspruchs 1. Des weiteren betrifft die Erfindung eine Vorrichtung gemäß dem Oberbegriff des Anspruchs 7.

Das maschinelle Zuführen von Wäschestücken zu einer Mangel oder einer sonstigen Wäschebehandlungseinrichtung erfolgt üblicherweise unter Zuhilfenahme einer Spreizeinrichtung und mindestens eines Zuführförderers.Dazu ist aus der US-A-5 815 963 bekannt, jeweils ein Wäschestück mit gegenüberliegenden Ecken manuell in zwei Klammern der Spreizeinrichtung einzuhängen. Durch anschließendes quer zur Zufuhrrichtung erfolgendes Auseinanderfahren der Klammern wird das Wäschestück ausgestreckt und dabei ein zwischen den beiden an den Klammern gehaltenen Ecken befindlicher oberer Rand des Wäschestücks gestrafft. Mit dem gestrafften oberen Rand wird das Wäschestück dann von den Klammern an eine Auflegeleiste übergeben. Von der in Zuführrichtung verfahrbaren Auflegeleiste fällt das Wäschestück dann auf das Obertrum des Zuführförderers. Dabei kommt es zu einem Zusammenziehen des zum Ablegen von den Klammern gestreckten oberen Randes des Wäschestücks. Die Folge ist, dass der vordere Bereich des Wäschestücks nach dem Auftreffen auf den Zuführförderer mit Falten auf dem Obertrum liegt. Mit diesen Falten wird die Vorderseite des Wäschestücks in die Mangel eingegeben, wodurch das Wäschestück mit Falten gemangelt wird. Darunter leidet die Mangelqualität des Wäschestücks.

Ausgehend vom vorstehenden liegt der Erfindung die Aufgabe zugrunde, ein Verfahren und eine Vorrichtung zu schaffen, womit die Wäschestücke im wesentlichen faltenfrei der Mangel oder einer sonstigen Wäschebehandlungseinrichtung zuführbar sind.

Ein Verfahren zur Lösung dieser Aufgabe weist die Maßnahmen des Anspruchs 1 auf. Dadurch, dass das jeweilige Wäschestück von den Klammem im wesentlichen stufenlos und/oder übergangslos auf dem Obertrum des Zuführförderers abgelegt wird, indem die Klammern verschwenkt werden, fällt der vordere Rand des Wäschestücks nicht mehr auf das Obertrum des Zuführförderers. Das ganze Wäschestück, und zwar auch der vordere Rand desselben, wird im gespreizten Zustand beim Ablegen auf das Obertrum des Zuführförderers aufgezogen, so dass der obere Bereich des Wäschestücks mit dem oberen Rand desselben auf dem Obertrum des Zuführförderers aufliegt, wenn die Klammern das Wäschestück loslassen. Dadurch kommt es beim Ablegen des Wäschestücks auf das Obertrum des Zuführförderers zu keinem Zusammenziehen des zwischen den Klammern gestreckten oberen Randes des Wäschestücks und die damit verbundene Faltenbildung, weil dieses Zusammenziehen beim Aufliegen des vorderen Randes des Wäschestücks auf dem Obertrum durch die Reibung zwischen dem Obertrum und dem Wäschestück verhindert wird. Noch zuverlässiger wird ein Zusammenziehen des zwischen den Klammern gestreckten oberen Randes des Wäschestücks beim stufenlosen, übergangslosen bzw. absatzlosen Auflegen desselben auf das Obertrum des Zuführförderers vermieden, wenn das Wäschestück mit Unterdruck auf dem Obertrum fixiert wird.

Vorzugsweise liegt mindestens zum Zeitpunkt des Ablegens des jeweiligen Wäschestücks auf dem Obertrum des Zuführförderers wenigstens ein Teil einer Unterseite jeder unteren Klammerhälfte der Klammern auf dem Obertrum des Zuführförderers an. Dadurch lässt sich das Wäschestück nahezu stufenlos und/oder übergangslos auf dem Obertrum des Zuführförderers ablegen. Ein beim Stand der Technik übliches Herunterfallen des vorderen Bereichs des Wäschestücks auf das Obertrum des Zuführförderers findet dabei nicht statt.

Gemäß einer bevorzugten Weiterbildung des Verfahrens wird mindestens ein vorderer, unterer Teil der unteren Klammerhätfte jeder Klammer zum Übergeben des Wäschestücks an den Zuführförderer an das Obertrum desselben herangefahren. Dadurch wird das Wäschestück allmählich auf das Obertrum des Zuführförderers aufgezogen, bis es schließlich zum Zeitpunkt des Entfernens der Klammern von der vorderen Kante mit einem vorderen Bereich auf den Obertrum des Zuführförderers glatt aufliegt.

Des weiteren ist vorgesehen, dass zur Übergabe des Wäschestücks an den Zuführförderer Transportgurte des Zuführförderers und die Klammern gleich laufen, das heißt die Klammern und der Zuführförderer werden mit gleicher Geschwindigkeit in Zuführrichtung des Wäschestücks zur Mangel oder dergleichen, angetrieben. Der dadurch gegebene Synchronlauf der Klammem zum Obertrum des Zuführförderers gewährleistet ein schlupffreies, allmähliches Aufliegen mindestens des vorderen Teils des Wäschestücks auf das Obertrum des Zuführförderers, wodurch eine Faltenbildung des von den Klammem zur Übergabe an den Zuführförderer gestreckten Wäschestücks vermieden wird.

Das Verschwenken der Klammern vor und/oder während des Ablegens des jeweiligen Wäschestücks auf dem Obertrum des Zuführförderers geschieht zweckmäßigerweise derart, dass ein freies Ende der unteren Klammerhälfte auf bzw. gegen das Obertrum des Zuführförderers abgesenkt wird. Dadurch kommt es zu einem übergangslosen Anliegen der unteren Klammerhälfte am Obertrum des Zuführförderers, was ein kontinuierliches, insbesondere absatzloses bzw. stufenloses Ablegen mindestens des vorderen Randes des jeweiligen Wäschestücks auf dem Obertrum des Zuführförderers gewährleistet.

Vorzugsweise wird der Kontakt mindestens des vorderen freien Endes der Unterseite der unteren Klammerhälften der Klammem mit dem Obertrum des Zuführförderers wenigstens während des Ablegens des Wäschestücks auf den Zuführförderer durch eine selbsttätige Anpassung der Neigung bzw. des Schwenkwinkels der Klammern an den Verlauf des Obertrums aufrechterhalten. Es erfolgt ein selbsttätiges Verschwenken der Klammer gegenüber dem Obertrum des Zuführförderers, zum Beispiel derart, dass die vorderen, freien Enden der unteren Klammerhälften auf dem Obertrum des Zuführförderers quasi spaltfrei anliegen, was ein faltenfreies, übergangsloses Ablegen mindestens des vorderen Randes des jeweiligen Wäschestücks auf dem Obertrum des Zuführförderers gewährleistet.

Schließlich ist verfahrensmäßig vorgesehen, die Klammem nach dem Ablegen des vorderen Endes des Wäschestücks auf dem Untertrum des Zuführförderers auseinanderzufahren und dabei außer Kontakt zu dem vorderen Rand des Wäschestücks zu bringen. Hierbei behalten vorzugsweise mindestens die vorderen Enden der unteren Klammerhälften ihren Kontakt zum Obertrum des Zuführförderers bei. Dadurch und durch das seitliche Auseinanderfahren der Klammern zum Lösen der Ecken des Wäschestücks wird ein Zusammenziehen des von den Klammern gestreckten oberen Randes des Wäschestücks vermieden und gegebenenfalls der obere Rand des Wäschestücks beim Lösen der Klammem von den Ecken nochmals gestreckt.

Eine Vorrichtung zur Lösung der eingangs genannten Aufgaben weist die Merkmale des Anspruchs 7 auf. Dadurch, dass die Klammern um eine quer zur Zuführrichtung verlaufende horizontale Achse verschwenkbar sind, und zwar derart, dass dabei mindestens ein unterer Teil der Klammem zum Ablegen des Wäschestücks auf den Zuführförderer zur Anlage mit dem Obertrum desselben gelangt, ist das jeweilige Wäschestück absatzlos bzw. stufenlos, nämlich sozusagen gleitend, auf dem Obertrum ablegbar. Dadurch wird beim Ablegen des Wäschestücks ein Zustand vermieden, in dem ein vorderer Rand des Wäschestücks unkontrolliert auf den Zuführförderer fällt.

Zumindest die unteren Klammerhälften der Klammern sind als dünne Zungen ausgebildet. Dadurch lassen sich von den Klammern auch die in denselben gehaltenen Eckbereiche des Wäschestücks bis nahe an das Obertrum des Zuführförderers herbewegen, weil die Eckbereiche nur durch die dünnen Zungen der unteren Klammerhälften vom Untertrum getrennt werden.

Gemäß einer bevorzugten Ausgestaltung der Vorrichtung sind die Klammern verschwenkbar an quer vor dem Zuführförderer verfahrbaren Schlitten angeordnet. Dadurch lässt sich der Verlauf der Unterseiten der unteren Klammerhälften der Klammem gegenüber dem Obertrum der Zuführförderers verändern. Insbesondere lässt die Verschwenkbarkeit der Klammem eine Anpassung der Unterseiten der unteren Klammerhälften an den Verlauf des Obertrums des Zuführförderers während des Ablegens des Wäschestücks auf demselben zu.

Es ist weiterhin vorgesehen, den Klammem Verschwenkmittel zuzuordnen, die die Klammem verschwenken. Durch die Verschwenkmittel ist es beispielsweise möglich, das manuelle Eingeben der Ecken des Wäschestücks in die Klammern zu erleichtern, indem die Klammem zu diesem Zweck in eine ergonomische günstige, insbesondere geneigte, Position gebracht werden. Danach werden die Klammem wieder so verschwenkt, dass sie in eine günstige Position zur Übergabe gelangen und schließlich können sie durch die Verschwenkmittel so verschwenkt werden, dass sie zum Zeitpunkt der Übergabe mindestens mit einem vorderen freien Ende der unteren Klammerhälften auf dem Obertrum anliegen. Vorzugsweise sind die Verschwenkmittel so ausgebildet, dass sie noch eine freie Verschwenkbarkeit der Klammern zulassen, wobei die Verschwenkmittel dieser freien Verschwenkbarkeit lediglich federnd entgegenwirken. Dadurch können sich die Klammern selbsttätig an den Verlauf des Obertrums des Zuführförderers anpassen sich also hieran zum Ablegen des Wäschestücks anlegen.

Gemäß einer bevorzugten Weiterbildung der Erfindung ist vorgesehen, einen vornliegenden Bereich des Zuführförderers in Zuführrichtung schräg ansteigend auszubilden. Im schräg ansteigenden Bereich des Zuführförderers erfolgt ein Ablegen des vorderen Randes des Wäschestücks auf dem Zuführförderer. Die Klammern sind auf Bewegungsbahnen in Zuführrichtung verfahrbar, die gezielt mit dem schrägen Verlauf des vorderen Bereichs des Zuführförderers korrespondiert, nämlich derart, das die Bewegungsbahn der Klammern in Zuführrichtung sich dem Obertrum nähert. Dadurch sind auf einfache Weise zumindestens die Unterseiten der Klammern an das Obertrum des Zuführförderers heranfahrbar, wodurch die Voraussetzung für die erfindungsgemäße kontinuierliche und/oder übergangslose Ablage von Wäschestücken auf dem Obertrum des Zuführförderers gegeben ist.

Ein bevorzugtes Ausführungsbeispiel der Erfindung wird nachfolgend anhand der Zeichnung näher erläutert. In dieser zeigen:
- Fig. 1: eine schematische, perspektivische Darstellung der Vorrichtung zum Zuführen von Wäschestücken zu einer Mangel oder dergleichen,
- Fig. 2: einen Querschnitt durch die Vorrichtung mit einer Klammer in einer Stellung zum Einhängen einer Ecke eines Wäschestücks,
- Fig. 3: die Vorrichtung in einer Darstellung analog zu den Fig. 2 in einer Zwischenstellung mit hochgeschwenkter Klammer, und
- Fig. 4: einen Querschnitt durch die Vorrichtung analog zur Fig. 2 und 3 mit einer sich in Ablagestellung befindlichen Klammer.

Die hier gezeigte Vorrichtung dient zum Zuführen von ausgestreckten Wäschestücken 12 zu einer in den Figuren nicht dargestellten Mangel oder einer anderen Wäschebehandlungsmaschine. Die Vorrichtung verfügt im wesentlichen über eine Spreizeinrichtung 10 und einen dieser zugeordneten Zuführförderer 11. Vom Zuführförderer 11 ist jeweils ein einzelnes, ausgebreitetes Wäschestück 12 der Mangel oder dergleichen zuführbar. Es ist auch denkbar, zwischen dem Zuführförderer 11 und der Mangel einen in den Figuren nicht gezeigten Streckförderer vorzusehen. Jeweils ein ausgebreitetes Wäschestück 12 wird dann vom Zuführförderer 11 an den Streckförderer übergeben und von diesem in eine durch einen Pfeil 13 angedeutete Zuführrichtung an die Mangel übergeben. Die Spreizeinrichtung 10 und der Zuführförderer 11 sind an einem gemeinsamen Maschinengestell gelagert, das in der Fig. 1 nur andeutungsweise dargestellt ist.

Die Spreizeinrichtung 10 befindet sich in Bezug auf die Zuführrichtung 13 vor dem Zuführförderer 11. Die hier gezeigte Spreizeinrichtung 10 verfügt über ein Klammerpaar aus zwei gleich ausgebildeten Klammern 14. Die Klammem 14 sind quer zur Zuführrichtung 13 vor dem Zuführförderer 11 zusammen- und auseinanderfahrbar. Jede Klammer 14 ist an einem Schlitten 15 befestigt, der mit Laufrollen an einer quer zur Zuführrichtung 13 horizontal verlaufend vor den Zuführförderer 11 (am Maschinengestell) befestigten Schiene 16 verfahrbar ist. Bei zusammengefahrenen Klammern 14 (Fig. 1) werden manuell einen oberen Rand 17 des Wäschestücks 12 begrenzende, gegenüber liegende Ecken 18 in jeweils eine Klammer 14 eingeschoben. Durch Auseinanderfahren der Klammem 14 wird das Wäschestück 12 ausgebreitet bzw. gespreizt und dabei der obere Rand 17 des Wäschestücks 12 gestreckt. Das Wäschestück 12 wird mit gestrecktem oberen Rand 17 von den Klammem 14 der Spreizeinrichtung 10 in Zuführrichtung 13 zum Zuführförderer 11 bewegt, und zwar entlang sich in Zuführrichtung 13 erstreckenden, horizontalen Bahnen 19. Anschließend wird das Wäschestück 12 von den Klammem 14 an den Zuführförderer 11 übergeben.

Jede der gleich ausgebildeten Klammem 14, von denen in den Fig. 2 bis 4 nur eine der hintereinanderliegenden Klammem 14 erkennbar ist, verfügt über eine obere Klammerhälfte 20 und eine untere Klammerhälfte 21. Die beiden Klammerhälften 20 und 21 sind relativ zueinander fest angeordnet. Zwischen den Klammerhälften 20 und 21 befindet sich ein Klammermaul 22 zur Aufnahme jeweils einer Ecke des Wäschestücks 12. Das Klammermaul 22 ist an einer von der Mangel weggerichteten Seite 23 (entgegen der Zuführrichtung 13) offen. Der oberen Klammerhälfte 20 ist jeweils ein in den Figuren nicht gezeigtes Klemmmittel zugeordnet, das gegen die untere Klammerhälfte 21 drückt und dadurch eine Ecke 18 am oberen Rand 17 des Wäschestücks 12 festklemmt. Durch Hochbewegen des jeweiligen Klemmmittels kann die entsprechende Ecke 18 von der ihr zugeordneten Klammer 14 gelöst werden. In besonderer Weise ist die untere Klammerhälfte 21 ausgebildet. Sie besteht aus einer flachen, länglichen Zunge 24 aus einem dünnen Blech.

Jede Klammer 14 ist gegenüber dem Schlitten 15 verschwenkbar, und zwar in einer vertikalen Ebene, die sich in Zuführrichtung 13 erstreckt. Dazu ist ein oberer in Zuführrichtung 13 vornliegender Eckbereich der Klammer 14 mit einer Achse 25 drehbar unter dem ihr zugeordneten Schlitten 15 gelagert. Die Achse 25 verläuft horizontal gerichtet quer zur Zuführrichtung 13 (Fig. 2 bis 4). Des weiteren ist jeder Klammer 14 ein Verstellmittel 26 zugeordnet. Das Verstellmittel 26 greift mit einem unteren Ende 27 an einem unterhalb der Achse 25 liegenden Eckbereich der Klammer 14 und mit einem oberen Ende 28 an einem unteren Bereich des Schlittens 15 an. Die Anlenkpunkte des Verstellmittels 26 am Schlitten 15 und einer der Klammem 14 sind so positioniert, dass sich das Verstellmittel 26 schräg in einer in Zuführrichtung 13 verlaufenden, vertikalen Ebene erstreckt (Fig. 2 bis 4). Das Verstellmittel 26 ist vorzugsweise als ein doppeltwirkender Pneumatikzylinder ausgebildet. Der Pneumatikzylinder kann die jeweilige Klammer 14 um die Achse 25 in entgegengesetzte Richtung automatisch verschwenken. Der Pneumatikzylinder lässt aber auch eine freie Verschwenkbarkeit der Klammer 14 in der vertikalen, längs der Zuführrichtung 13 verlaufenden Ebene zu durch Kompression der Luft im Pneumatikzylinder, wodurch dieser federnd, insbesondere rückfedemd wirkt.

Der Zuführförderer 11 verfügt über einen umlaufenden Fördergurt 29, der so breit ist, dass er sich über die gesamte Breite auch großerer Wäschestücke 12 erstreckt. Der Fördergurt 29 kann als einzelner vollflächiger Gurt ausgebildet sein, aber auch aus einer Mehrzahl mit geringen Abständen nebeneinanderliegenden schmalen Gurtstreifen bestehen. Der Fördergurt 29 ist umlaufend zwischen zwei quer zur Zuführrichtung 13 sich erstreckenden Umlenktrommeln 30 und 31 geführt. Eine Umlenktrommel 30 bzw. 31 ist antreibbar. In besonderer Weise ist ein Obertrum 32 des Fördergurts 29 ausgebildet bzw. geführt. Dazu ist ein in Zuführrichtung 13 vorderer Bereich des Obertrums 32 als ein schräger Bereich 33 ausgebildet. Dieser schräge Bereich 33 verläuft in Zuführrichtung 13 ansteigend. Die Neigung des schrägen Bereichs 33 beträgt 5° bis 20°, vorzugsweise etwa 10°. An den schrägen Bereich 13 schließt in Zuführrichtung 13 ein im wesentlichen horizontaler Bereich 34 des Obertrums 32 an. Einer Unterseite des Obertrums 32 ist ein Saugkasten 35 zugeordnet, der sich über einen größten Teil des schrägen Bereichs 33 erstreckt und mit Saugluft beaufschlagbar ist. Dadurch kann das jeweilige Wäschestück 12 auf dem Löcher aufweisenden Obertrum 32 des Fördergurts 29 durch Unterdruck gehalten, nämlich angesaugt werden.

Der schräge Bereich 33 des Obertrums 32 des Zuführförderers 11 und die horizontalen Bahnen 19 zum Verfahren der Spreizeinrichtung 10 verlaufen in Zuführrichtung 13 konvergierend zueinander, das heißt der Abstand zwischen dem schrägen Bereich 33 des Zuführförderers 13 und den horizontalen Bahnen 19 der Spreizeinrichtung 10 verringert sich in Zuführrichtung 13. Im übrigen weisen die Bahnen 19 einen solchen Abstand vom Obertrum 32 des Zuführförderers 11 auf, dass zum Ablegen des an den oberen Rand 17 angrenzenden oberen Bereichs des Wäschestücks 12 auf den schrägen Bereich 33 des Obertrums 22 eine Unterseite 37 der Zunge 24 der unteren Klammerhälfte 21 jeder Klammer 14 mindestens teilweise, vorzugsweise vollständig zur Anlage auf dem schrägen Bereich 33 des Obertrums 32 gelangt (Fig. 4). Es kann aber auch ausreichen, dass nur die zur offenen Seite 23 der jeweiligen Klammer 14 weisende freie Querkante 36 der jeweiligen Zunge 24 zum Ablegen des Wäschestücks 12 auf dem Zuführförderer 11 auf dem schrägen Bereich 33 des Obertrums 32 anliegt.

Das erfindungsgemäße Verfahren wird nachfolgend unter Bezugnahme auf die zuvor beschriebene Vorrichtung - ohne dass das Verfahren hierauf beschränkt ist - beschrieben:

Ein Wäschestück 12 wird manuell in die beiden zusammengefahrenen Klammern 14 mit seinen den oberen Rand 17 begrenzenden, gegenüberliegenden Ecken 18 eingehängt. Dabei ist die die Klammem 14 und Schlitten 15 tragende quergerichtete Schiene 16 nach außen entgegen der Zuführrichtung 13 gegenüber dem Zuführförderer 11 vorgefahren (Fig. 2). Die Klammermäuler 22 der Klammem 14 sind geöffnet und die Klammern 14 sind heruntergeschwenkt, so dass die Klammermäuler 22 zu den offenen Seiten 23 hin abwärts geneigt verlaufen. Bei dieser schräggestellten Position (Fig. 2) der Klammern 14 lassen sich die Ecken 18 des Wäschestücks 12 in ergonomisch besonders günstiger Weise von einer Bedienungsperson in die Klammermäuler 22 der Klammem 14 einschieben. Nachdem manuell gegenüberliegende Ecken 18 des jeweiligen Wäschestücks 12 in die Klammermäuler 22 beider Klammern 14 eingeschoben sind, werden sie hierin durch Absenken der den oberen Klammerhälften 20 zugeordneten Klemmmitteln festgeklemmt, nämlich gegen die Innenseiten der Zungen 24 der unteren Klammerhälften 21 gedrückt.

Nachdem die Klammem 14 mit den Ecken 18 des Wäschestücks 12 beschickt sind, fahren die Klammern 14 auseinander zum Ausstrecken des Wäschestücks 12 und Spannen des oberen Randes 17 desselben. Hierbei bzw. nach dem Ausstrecken des Wäschestücks 12 werden die Klammern 14 wieder zurückgeschwenkt, so dass die flachen Zungen 24 der unteren Klammerhälften 21 etwa horizontal gerichtet sind (Fig. 3). Dabei erfolgt ein leichtes Anheben des Wäschestücks 12.

Die Übergabe des mit gespreiztem oberen Rand 17 ausgestreckt an den Klammem 14 gehaltenen Wäschestücks 12 an den Zuführförderer 11 erfolgt durch Verfahren der Spreizeinrichtung 10 entlang der horizontalen Bahnen 19 in Zuführrichtung 13. Dabei werden die Klammern 14 wieder verschwenkt, so dass die Unterseiten der Zungen 24 der unteren Klammerhälften 21 gegenüber der Horizontalen leicht geneigt sind, und zwar in Zuführrichtung 13 gesehen ansteigend. Diese Neigung entspricht vorzugsweise der Neigung des schrägen Bereichs 33 des Obertrums 32 des Zuführförderers 11.

Aufgrund der horizontal verlaufenden Bahnen 19, deren Abstand zu dem schrägen Bereich 33 des Obertrums 32 des Zuführförderers 11 in Zuführrichtung 13 sich verringert, gelangen die schräggestellten Klammern 14 beim Verfahren der Spreizeinrichtung 10 auf den horizontalen Bahnen 19 in Zuführrichtung 13 mit der Unterseite 37 der die unteren Klammerhälften 21 bildenden Zungen 24 zur Anlage auf dem schrägen Bereich 33 des Obertrums 32 des Zuführförderers 11 (Fig. 4). Dabei wird der vom oberen Rand 17 ausgehende obere Bereich des Wäschestücks 12 stufenlos und/oder übergangslos bzw. gleitend auf dem schrägen Bereich 33 des Obertrums 32 des Zuführförderers 11 abgelegt. Dieses erfolgt vorzugsweise während einer synchronen Bewegungsphase der Spreizeinrichtung 10 mit den Klammem 14 gegenüber dem Zuführförderer 11 in Zuführrichtung 13. Dabei wird mindestens der obere Bereich des Wäschestücks 12 bei ständiger Anlage der Unterseiten 37 der Zungen 24 der Klammem 14 auf dem schrägen Bereich 33 des Obertrums 32 auf den Zuführförderer 11 aufgezogen, und zwar wegen der gleichen (synchronen) Geschwindigkeit der Klammern 14 und des Obertrums 32 des Zuführförderers 11 in Zuführrichtung 13 ohne einen nennenswerten Schlupf des Wäschestücks 12 auf bzw. gegenüber dem Obertrum 32.

Nachdem der gestreckte obere Rand 17 des Wäschestücks 12 seine vorgesehene Position auf dem schrägen Bereich 33 des Obertrums 32 des Zuführförderers 11 erreicht hat, werden die Klammem 14 durch Hochbewegen der Klemmmittel in den oberen Klammerhälften 20 geöffnet und soweit auseinandergefahren, dass sie die Ecken 18 des oberen Randes 17 des Wäschestücks 12 freigeben. Die Ecken 18 des Wäschestücks 12 gleiten dabei seitlich aus den Klammermäulern 22 der Klammern 14 heraus, und zwar ggf. unter leichter weiterer Streckung des oberen Randes 17 des Wäschestücks 12. Die Klammern 14 werden von der Spreizeinrichtung 10 dann wieder entgegen der Zuführrichtung 13 vorgefahren und zusammenbewegt. Es kann dann manuell ein nächstes Wäschestück 12 mit gegenüberliegenden Ecken 18 in die Klammern 14 eingehängt werden.

Beim Ablegen des sich an den oberen Rand 17 anschließenden vorderen Bereichs des Wäschestücks 12 auf den schrägen Bereich 33 des Obertrums 32 des Zuführförderers 11 wird der obere Bereich des Wäschestücks 12 im schrägen Bereich 33 auf dem Obertrum 32 fixiert durch eine Unterdruckbeaufschlagung des Saugkastens 35, wobei durch die Löcher im Fördergurt 29 hindurch der vordere Bereich des Wäschestücks 12 im schrägen Bereich 33 des Obertrums 32 auf dem Fördergurt 29 des Zuführförderers 11 festgesaugt wird, wobei eine Faltenbildung beim Ablegen, insbesondere beim Lösen und Wegbewegen der Klammern 14 von den Ecken 18 des Wäschestücks 12, wirksam vermieden wird.

## Patentansprüche

1. Verfahren zum Zuführen von Wäschestücken(12) zu einer Mangel oder dergleichen, wobei jeweils ein Wäschestück (12) mit benachbarten Ecken (18) in zwei Klammern (14) einer Spreizeinrichtung (10) eingehängt, von der Klammem (14) das Wäschestück (12) gestreckt und das Wäschestück (12) an einen dieser zur Mangel oder dergleichen transportierenden Zuführförderer (11) übergeben wird, **dadurch gekennzeichnet, dass** das Wäschestück (12) von den Klammem (14) auf ein Obertrum (32) des Zuführförderers (11) übergeben wird und die Klammern (14) vor dem Ablegen des jeweiligen Wäschestücks (12) auf dem Zuführförderer (11) derart verschwenkt werden, dass das Wäschestück (12) von den Klammern (14) im wesentlichen übergangslos auf den Zuführförderer (11) abgelegt wird.

2. Verfahren nach Anspruch 1, **dadurch gekennzeichnet, dass** das Wäschestück (12) unter Anlage mindestens eines Teils der das Wäschestück (12) von unten haltenden (unteren) Klammerhälften (21) der Klammem (14) auf dem Obertrum (32) des Zuführförderers (11) abgelegt wird.

3. Verfahren nach Anspruch 1 oder 2, **dadurch gekennzeichnet, dass** mindestens ein vorderer Teil der unteren Klammerhälften (21) der Klammem (14) zum kontinuierlichen Ablegen des Wäschestücks (12) auf dem Zuführförderer (11) an das Obertrum (32) des Zuführförderers (11) herangefahren wird, mit zumindest teilweiser Anlage der Unterseite (37) der unteren Klammerhälfte (21) am Obertrum (32) des Zuführförderers (11), wobei vorzugsweise mindestens bis zur erfolgten Ablage des Wäschestücks (12) auf dem Obertrum (32) des Zuführförderers (11) die Klammem (14) gleichlaufend mit insbesondere gleicher Geschwindigkeit zum Obertrum (32) des Zuführförderers (11) angetrieben werden.

4. Verfahren nach einem der vorhergehenden Ansprüche, **dadurch gekennzeichnet, dass** die Klammem (14) derart verschwenkt werden, dass mindestens eine freie Querkante (36) der jeweiligen Klammerhälfte (21), vorzugsweise die gesamte Unterseite (37) desselben, abgesenkt wird gegen das Obertrum (32) des Zuführförderers (11).

5. Verfahren nach einem der vorhergehenden Ansprüche, **dadurch gekennzeichnet, dass** der Kontakt mindestens der freien Querkante (36) jeder unteren Klammerhälfte (21) der Klammern (14) mit dem Obertrum (32) des Zuführförderers (11) wenigstens während des Ablegens des Wäschestücks (12) auf dem Zuführförderer (11) durch ein selbsttätiges Anpassen der Neigung der mindestens unteren Klammerhälften (21) der Klammern (14) an den Verlauf des Obertrums (32) aufrechterhalten wird, vorzugsweise durch ein selbsttätiges Verschwenken mindestens der unteren Klammerhälften (21) der Klammem (14) gegenüber dem Obertrum (32) des Zuführförderers (11).

6. Verfahren nach einem der vorhergehenden Ansprüche, **dadurch gekennzeichnet, dass** die Klammern (14) durch Auseinanderfahren außer Kontakt zum Wäschestück (12) gebracht werden, wobei während des Auseinanderfahrens der Klammern (14) die unteren Klammerhälften (21) mindestens teilweise ihre Anlage auf dem Obertrum (32) des Zuführförderers (11) beibehalten.

7. Vorrichtung zum Zuführen von Wäschestücken(12) zu einer Mangel oder dergleichen, mit einem zur Mangel oder dergleichen führenden Zuführförderer (11) und eine Spreizeinrichtung (10), die mindestens zwei Klammern (14) zum Halten gegenüberliegender Ecken (18) des Wäschestücks(14) aufweist, wobei die Klammem (14) das Wäschestück (12) ausstrecken und das ausgestreckte Wäschestück (12) an den Zuführförderer (11) übergebbar ist, **dadurch gekennzeichnet, dass** die Klammern (14) derart zum Zuführförderer (11) um quer zur Zuführrichtung (13) verlaufende, horizontale Achsen (25) verschwenkbar sind, dass sie mit mindestens einem Teil ihrer unteren Klammerhälften (21) zum Ablegen des Wäschestücks (12) auf dem Zuführförderer (11) zur Anlage auf ein Obertrum (32) des Zuführförderers (11) gelangen.

8. Vorrichtung nach Anspruch 7, **dadurch gekennzeichnet, dass** die unteren Klammerhälften (21) der Klammern (14) als dünne Zungen (24) ausgebildet sind.

9. Vorrichtung nach einem der Ansprüche 7, 8, **dadurch gekennzeichnet, dass** die Klammem (14) verschwenkbar an Schlitten (15) zum Verfahren der Klammern (14) quer vor dem Zuführförderer (11) angeordnet sind.

10. Vorrichtung nach einem der Ansprüche 7-9, **dadurch gekennzeichnet, dass** die Klammem (14) durch Verstellmittel (26) automatisch verschwenkbar sind, vorzugsweise in entgegengesetzten Richtungen.

11. Vorrichtung nach einem der Ansprüche 7-10, **dadurch gekennzeichnet dass** die Klammem (14) frei verschwenkbar sind, wobei die Verstellmittel (26) der freien Verschwenkbarkeit federnd, insbesondere rückfedernd, entgegenwirken.

12. Vorrichtung nach einem der Ansprüche 7-11, **dadurch gekennzeichnet, dass** das obere Trum (32) des Zuführförderers (11) in einem in Zuführrichtung (13) des Wäschestücks (12) vornliegenden Bereich (schräger Bereich 33), auf dem das jeweilige Wäschestück (12) von den Klammern (14) aufgelegt wird, schräg bzw. geneigt zur Horizontalen verlaufend ausgebildet ist, vorzugsweise der schräge Bereich (33) in Zuführrichtung (13) ansteigt, wobei insbesondere die Klammem (14) in eine solche Stellung schwenkbar sind, in der Unterseiten (37) der unteren Klammerhälften (21) mindestens zum Teil, vorzugsweise vollständig, parallel zum schrägen Bereich (33) des Obertrums (32) des Zuführförderers (11) verlaufen.

13. Vorrichtung nach einem der Ansprüche 7-12, **dadurch gekennzeichnet, dass** die Klammem (14) auf mindestens einer Bewegungsbahn (Bahn 19) verfahrbar sind, die in Zuführrichtung (13) der Wäschestücke in die Mangel oder dergleichen konvergierend zum (vorderen) schrägen Bereich (33) der Obertrums (32) des Zuführförderers (11) verläuft.

## Claims

1. Method of feeding items of laundry (12) to a mangle or the like, in each case one item of laundry (-12) being suspended, by way of adjacent corners (18), in two clamps (14) of a spreading device (10), the item of laundry (12) being straightened out by the clamps (14), and the item of laundry (12) being transferred to a feed conveyor (11) which transports it to the mangle or the like, **characterized in that** the item of laundry (12) is transferred from the clamps (14) to a top strand (32) of the feed conveyor (11) and, before the respective item of laundry (12) is deposited on the feed conveyor (11), the clamps (14) are pivoted such that the item of laundry (12) is deposited on the feed conveyor (11) by the clamps (14) in an essentially transition-free manner.

2. Method according to Claim 1, **characterized in that** the item of laundry (12) is deposited with abutment at least of part of the (bottom) halves (21) of the clamps (14), these halves retaining the item of laundry (12) from beneath, against the top strand (32) of the feed conveyor (11).

3. Method according to Claim 1 or 2, **characterized in that**, for continuous depositing of the item of laundry (12) on the feed conveyor (11), at least a front part of the bottom halves (21) of the clamps (14) is moved up to the top strand (32) of the feed conveyor (11), with at least partial abutment of the underside (37) of the bottom clamp half (21) against the top strand (32) of the feed conveyor (11), it being the case that, preferably at least until the item of laundry (12) has been deposited on the top strand (32) of the feed conveyor (11), the clamps (14) are driven in the same direction, in particular at the same speed, as the top strand (32) of the feed conveyor (11).

4. Method according to one of the preceding claims, **characterized in that** the clamps (14) are pivoted such that at least a free transverse edge (36) of the respective clamp half (21), preferably the entire underside (37) of the same, is lowered towards the top strand (32) of the feed conveyor (11).

5. Method according to one of the preceding claims, **characterized in that** the contact between at least the free transverse edge (36) of each bottom half (21) of the clamps (14) and the top strand (32) of the feed conveyor (11) is maintained, at least as the item of laundry (12) is deposited on the feed conveyor (11), by automatic adaptation of the inclination of the at least bottom halves (21) of the clamps (14) to the course taken by the top strand (32), preferably by automatic pivoting at least of the bottom halves (21) of the clamps (14) in relation to the top strand (32) of the feed conveyor (11).

6. Method according to one of the preceding claims, **characterized in that** the clamps (14) are brought out of contact with the item of laundry (12) by virtue of being moved apart from one another, it being the case that, as the clamps (14) are moved apart from one another, the bottom clamp halves (21) maintain, at least in part, their abutment against the top strand (32) of the feed conveyor (11).

7. Apparatus for feeding items of laundry (12) to a mangle or the like, having a feed conveyor (11) leading to the mangle or the like, and having a spreading device (10) with at least two clamps (14) for retaining opposite corners (18) of the item of laundry (12), the clamps (14) spreading out the item of laundry (12), and it being possible for the spread-out item of laundry (12) to be transferred to the feed conveyor (11), **characterized in that** the clamps (14) can be pivoted in relation to the feed conveyor (11) about horizontal spindles (25), running transversely to the feed direction (13), such that, for the purpose of depositing an item of laundry (12) on the feed conveyor (11), they pass into abutment against a top strand (32) of the feed conveyor (11) by way of at least part of their bottom clamp halves (21).

8. Apparatus according to Claim 7, **characterized in that** the bottom halves (21) of the clamps (14) are designed as thin tongues (24).

9. Apparatus according to either of Claims 7 and 8, **characterized in that** the clamps (14) are arranged in a pivotable manner on carriages (15) for displacing the clamps (14) transversely in front of the feed conveyor (11).

10. Apparatus according to one of Claims 7-9, **characterized in that** the clamps (14) can be pivoted automatically, preferably in opposite directions, by adjustment means (26).

11. Apparatus according to one of Claims 7-10, **characterized in that** the clamps (14) can be pivoted freely, the adjustment means (26) counteracting the free pivoting capability with resilient action, in particular spring-back action.

12. Apparatus according to one of Claims 7-11, **characterized in that**, in a front region as seen in the feed direction (13) of the item of laundry (12) (oblique region 33), the respective item of laundry (12) being set down on this front or oblique region by the clamps (14), the top strand (32) of the feed conveyor (11) is designed to run obliquely or in an inclined manner in relation to the horizontal, preferably the oblique region (33) slopes up in the feed direction (13), it being possible, in particular, for the clamps (14) to be pivoted into a position in which undersides (37) of the bottom clamp halves (21) run at least partially, preferably wholly, parallel to the oblique region (33) of the top strand (32) of the feed conveyor (11).

13. Apparatus according to one of Claims 7-12, **characterized in that** the clamps (14) can be displaced over at least one movement path (path 19) which, as seen in the feed direction (13) of the items of laundry into the mangle or the like, converges in relation to the (front) oblique region (33) of the top strand (32) of the feed conveyor (11).

## Revendications

1. Procédé d'alimentation de pièces de linge (12) vers une calandre ou similaire, respectivement une pièce de linge (12) étant accrochée par des coins voisins (18) dans deux pinces (14) d'un dispositif d'extension (10), la pièce de linge (12) étant étirée par les pinces (14) et la pièce de linge (12) étant transférée sur un transporteur d'alimentation (11) qui la transporte vers la calandre ou similaire, **caractérisé en ce que** la pièce de linge (12) est transférée à partir des pinces (14) vers un brin supérieur (32) du transporteur d'alimentation (11) et **en ce qu'**avant de déposer la pièce de linge respective (12) sur le transporteur d'alimentation (11), les pinces (14) sont pivotées de façon à ce que la pièce de linge (12) soit déposée sensiblement sans transition par les pinces (12) sur le transporteur d'alimentation (11).

2. Procédé selon la revendication 1, **caractérisé en ce que** la pièce de linge (12) est déposée par appui d'au moins une partie des moitiés (inférieures)(21) de pinces (14) maintenant la pièce de linge (12) par le dessous sur le brin supérieur (32) du transporteur d'alimentation (11).

3. Procédé selon la revendication 1 ou 2, **caractérisé en ce que** pour déposer en continu la pièce de linge (12) sur le transporteur d'alimentation (11), au moins une partie antérieure des moitiés inférieures (21) des pinces (14) est ramenée vers le brin supérieur (32) du transporteur d'alimentation (11), avec appui au moins partiel de la face inférieure (37) de la moitié inférieure de pince (21) sur le brin supérieur (32) du transporteur d'alimentation (11), les pinces (14) étant entraînées de façon synchrone, notamment à la même vitesse vers le brin supérieur (32) du transporteur d'alimentation (11), de préférence au moins jusqu'à ce que la pièce de linge (12) ait été déposée sur le brin supérieur (32) du transporteur d'alimentation (11).

4. Procédé selon l'une quelconque des revendications précédentes, **caractérisé en ce que** les pinces (14) sont pivotées de façon telle qu'au moins une arête transversale libre (36) de la moitié respective de pince (21), de préférence toute la moitié inférieure (37) de cette dernière soit abaissée contre le brin supérieur (32) du transporteur d'alimentation (11).

5. Procédé selon l'une quelconque des revendications précédentes, **caractérisé en ce qu'**au moins pendant que la pièce de linge (12) est déposée sur le transporteur d'alimentation (11), le contact au moins de l'arête transversale libre (36) de chaque moitié inférieure (21) des pinces (14) avec le brin supérieur (32) du transporteur d'alimentation (11) est maintenu par une adaptation automatique de l'inclinaison d'au moins la moitié inférieure (21) des pinces (14) au trajet du brin supérieur (32), de préférence par un pivotement automatique d'au moins les moitiés inférieures (21) des pinces (14) par rapport au brin supérieur (32) du transporteur d'alimentation (11).

6. Procédé selon l'une quelconque des revendications précédentes, **caractérisé en ce que** les pinces (14) sont mises hors contact avec la pièce de linge (12) par écartement, pendant l'écartement des pinces (14), les moitiés inférieures des pinces (21) restant au moins partiellement en appui sur le brin supérieur (32) du transporteur d'alimentation (11).

7. Dispositif d'alimentation de pièces de linge (12) vers une calandre ou similaire, avec un transporteur d'alimentation (11) allant vers la calandre ou similaire et avec un dispositif d'extension (10) comportant au moins deux pinces (14) destinées à maintenir des coins opposés (18) de la pièce de linge (12), les pinces (14) étirant la pièce de linge (12) et la pièce de linge étirée (12) pouvant être transférée sur le transporteur d'alimentation (11), **caractérisé en ce que** les pinces (14) peuvent être pivotées vers le transporteur d'alimentation (11) autour d'un axe horizontal (25) s'étendant à la transversale du sens d'alimentation (13) de façon à venir s'appuyer avec au moins une partie de leur moitié inférieure de pince (21) sur un brin supérieur (32) du transporteur d'alimentation (11) pour déposer la pièce de linge (12) sur le transporteur d'alimentation (11).

8. Dispositif selon la revendication 7, **caractérisé en ce que** les moitiés inférieures (21) des pinces (14) sont conçues sous la forme de minces languettes (24).

9. Dispositif selon l'une quelconque des revendications 7, 8, **caractérisé en ce que** les pinces (14) sont disposées de façon pivotante sur des chariots (15) destinés à déplacer les pinces (14) à la transversale à l'avant du transporteur d'alimentation (11).

10. Dispositif selon l'une quelconque des revendications 7 à 9, **caractérisé en ce que** les pinces (14) peuvent être pivotées automatiquement par des moyens d'orientation (26), de préférence dans des directions opposées.

11. Dispositif selon l'une quelconque des revendications 7 à 10, **caractérisé en ce que** les pinces (14) peuvent être pivotées librement, les moyens d'orientation (26) réagissant par élasticité, notamment par retour élastique à la capacité de libre pivotement.

12. Dispositif selon l'une quelconque des revendications 7 à 11, **caractérisé en ce que** dans une zone (zone oblique 33) située à l'avant dans le sens d'alimentation (13) de la pièce de linge (12) sur laquelle les pinces (14) déposent la pièce de linge respective (12), le brin supérieur (32) du transporteur d'alimentation (11) est conçu de façon à s'étendre en oblique ou de façon inclinée par rapport à l'horizontale, la zone oblique (33) étant de préférence montante dans le sens d'alimentation (13), les pinces (14) pouvant être notamment pivotées dans une position dans laquelle des faces inférieures (37) des moitiés inférieures de pinces (21) s'étendent au moins partiellement, de préférence complètement à la parallèle de la zone oblique (33) du brin supérieur (32) du transporteur d'alimentation (11).

13. Dispositif selon l'une quelconque des revendications 7 à 12, **caractérisé en ce que** les pinces (14) peuvent se déplacer sur au moins une piste de déplacement (piste 19), qui dans le sens d'alimentation (13) des pièces de linge dans la calandre ou similaire s'étend de façon convergente à la zone oblique (antérieure) (33) du brin supérieur (32) du transporteur d'alimentation (11).
